# EUROPÄISCHE PATENTSCHRIFT

(11) **EP 3 898 490 B1**
(45) Veröffentlichungstag und Bekanntmachung des Hinweises auf die Patenterteilung: **01.02.2023**
(21) Anmeldenummer: 19818079.6
(22) Anmeldetag: 13.12.2019
(51) Int. Cl.: B66B 19/00, B66B 9/187, E04G 11/28

(54) **VERFAHREN ZUM BETREIBEN EINER BAUSTELLENEINRICHTUNG UND BAUSTELLENEINRICHTUNG**
METHOD FOR OPERATING A CONSTRUCTION SITE DEVICE, AND CONSTRUCTION SITE DEVICE
PROCÉDÉ PERMETTANT DE FAIRE FONCTIONNER UN DISPOSITIF DE CHANTIER ET DISPOSITIF DE CHANTIER

(30) Priorität: 18.12.2018 EP 18213788; 24.12.2018 EP 18215825
(43) Veröffentlichungstag der Anmeldung: 27.10.2021
(73) Patentinhaber: INVENTIO AG, 6052 Hergiswil (CH)
(72) Erfinder: STUDER, Christian, 6010 Kriens (CH); BIZZOZERO, Gabriele, 6038 Gisikon (CH); SIMMONDS, Oliver, 6004 Luzern (CH); WEBER, Stefan, 5524 Niederwil (CH)
(74) Vertreter: Inventio AG
(86) Internationale Anmeldenummer: PCT/EP2019/085068
(87) Internationale Veröffentlichungsnummer: WO 2020/126904

(56) Entgegenhaltungen:
- WO-A1-2017/102684
- GB-A- 2 217 296
- JP-A- 2012 206 856
- US-B2- 10 023 435

## Beschreibung

Die Erfindung betrifft ein Verfahren zum Betreiben einer Baustelleneinrichtung, insbesondere ein Verfahren zum Transportieren von Personen und/oder Material in einem sich in seiner Bauphase befindenden Gebäude, welches Gebäude mindestens teilweise mit Hilfe einer Kletterschalungseinrichtung erstellt wird. Des Weiteren betrifft die Erfindung eine zur Durchführung des genannten Verfahrens geeignete Baustelleneinrichtung.

Kletterschalungseinrichtungen zählen zu den diskontinuierlich arbeitenden Schalungssystemen und dienen zur Herstellung von turmartigen Bauteilen/Bauwerken. Mit ihnen lassen sich beispielsweise vertikale Wände eines Hochhauskerns in Form von übereinander liegenden, aufeinanderfolgend betonierten Sektionen herstellen, d. h., die Kletterschalungseinrichtung und damit die Schalungswände werden üblicherweise nach jedem Betoniervorgang um eine geeignete Distanz angehoben. So genannte Selbstkletterschalungseinrichtungen werden mit fest integrierten Kletterantrieben angeboten. Kletterschalungseinrichtungen können auch Kletterschalungsplattformen umfassen, die beim Erstellen von Hochhauskernen zum Einsatz kommen und die kompletten Innen- und Aussenschalungen für mehrere Wände des Gebäudekerns tragen.

Es ist bekannt, während der Bauphase eines relativ hohen, sich in seiner Bauphase befindenden Gebäudes in einem mit der zunehmenden Höhe des Gebäudes mitwachsenden Aufzugsschacht eine der aktuellen Gebäudehöhe anpassbare Aufzugsanlage zu installieren, die zur Beförderung von Baupersonal und Material, aber auch zur Erschliessung von bereits fertiggestellten Stockwerken des Gebäudes dient. Die nutzbare Förderhöhe einer solchen Aufzugsanlage wird dabei von Zeit zu Zeit der zunehmenden Gebäudehöhe angepasst. Normalerweise verbleiben wesentliche Teile einer solchen Aufzugsanlage nach Fertigstellung des Gebäudes dauerhaft im Gebäude. Eine solche der Gebäudehöhe anpassbare Aufzugsanlage weist üblicherweise eine im zugeordneten Aufzugsschacht temporär fixierbare Maschinenplattform mit einer Antriebsmaschine auf, wobei die Maschinenplattform und die Antriebsmaschine die Aufzugskabine und das Gegengewicht der Aufzugsanlage tragen und antreiben. Oberhalb der Maschinenplattform ist üblicherweise eine im Aufzugsschacht vertikal verschiebbare und temporär fixierbare Hebeplattform mit einer Hebevorrichtung installiert, die zum schrittweisen Anheben der Maschinenplattform und der daran aufgehängten Aufzugskabine dient. Zum Schutz der die Aufzugsanlage montierenden Personen und der Komponenten der Aufzugsanlage vor herunterfallenden Gegenständen ist üblicherweise oberhalb der Hebeplattform eine Schutzplattform angebracht, welche ebenfalls schrittweise im Aufzugsschacht angehoben wird und auch als Support für eine Einrichtung zum schrittweisen Anheben der genannten Hebeplattform dient. Da sowohl die Maschinenplattform als auch Hebeplattform und die Schutzplattform der an die Gebäudehöhe anpassbaren Aufzugsanlage im bereits bestehenden Aufzugsschacht einen relativ hohen Raum oberhalb der jeweils durch die Aufzugskabine erreichbaren höchsten Kabinenposition beanspruchen, und da die nutzbare Förderhöhe der Aufzugsanlage üblicherweise erst erneut angepasst wird, wenn das Gebäude seit der letzten Anpassung um mehrere Stockwerkshöhen gewachsen ist, kann das oberste durch die Aufzugskabine der an die Gebäudehöhe anpassbaren Aufzugsanlage erreichbare Stockwerksniveau temporär bis zu 30 m unterhalb der höchsten Arbeitsebene der Baustelle, beispielsweise unterhalb einer zum Betonieren der Kernstruktur des Gebäudes an dessen oberstem Ende angeordneten Kletterschalungseinrichtung bzw. unterhalb einer Kletterschalungsplattform einer solchen Kletterschalungseinrichtung liegen.

Zur Überbrückung der vertikalen Distanz zwischen dem genannten obersten durch die Aufzugskabine der an die Gebäudehöhe anpassbaren Aufzugsanlage erreichbaren Stockwerksniveau und den obersten Arbeitsstellen des wachsenden Gebäudes kann unterhalb der Kletterschalungsplattform einer Kletterschalungseinrichtung eine Treppe an der Kletterschalungsplattform angebracht sein. Ein Zugang von der obersten Haltestelle der an die Gebäudehöhe anpassbaren Aufzugsanlage über eine Treppe zur Kletterschalungsplattform ist für das Baupersonal jedoch sehr anstrengend und zeitraubend, und die Beförderung von Material und Werkzeug über eine solche Treppe ist praktisch ausgeschlossen.

Aus der JP 2012 206856 A ist bekannt, in einem oberen Bereich eines sich in seiner Bauphase befindenden Gebäude einen als Transportmittel bei der Ausführung von Arbeiten in den obersten Stockwerken dienenden Indoor-Bauaufzug als vormontierte Einheit durch Aussparungen in den Stockwerksböden in das Gebäude abzusenken und auf mindestens einem Stockwerksboden zu fixieren. Der Indoor-Bauaufzug erstreckt sich über in etwa die obersten 6 bis 10 Stockwerke und ist als vormontierte Einheit ausgeführt, die einen einen Aufzugsschacht bildenden Bauaufzugsrahmen mit integrierten Führungsschienen, eine an den Führungsschienen vertikal verschiebbare Aufzugskabine mit einer Kabinentüre und einen Aufzugsantrieb umfasst. Ausserdem ist der Bauaufzugsrahmen an seinen vertikalen Aussenseiten mit Platten versehen, die eine Schachtwand bilden und Schachttüren aufweisen. Des Weiteren ist aus der JP 2012 206856 A bekannt, den Indoor-Bauaufzug dazu zu benutzen, Personen und Material aus dem unteren Bereich des Gebäudes in den obersten Bereich des Gebäudes zu transportieren. Dazu ist einerseits an einer Aussenwand des Gebäudes ein Aussen-Bauaufzug angeordnet, dessen Bauaufzugskabine wegen oberhalb des Aussen-Bauaufzugs angeordneter Baugerüste nur ein Stockwerksniveau erreichen kann, das einige Stockwerkshöhen unterhalb dem Stockwerksniveau des aktuell obersten Stockwerks, aber mindestens oberhalb eines der untersten Schachttüre des Indoor-Bauaufzugs zugeordneten Stockwerksniveaus liegt. Personen und/oder Material werden dann in einem ersten Schritt mit dem Aussen-Bauaufzug auf ein im Bereich des Indoor-Bauaufzugs liegendes Stockwerk und anschliessend mit dem Indoor-Bauaufzug zum Zielstockwerk transportiert.

Das aus der JP 2012 206856 A bekannte Verfahren hat insbesondere die Nachteile, dass es nicht für ein Zusammenwirken mit einer Kletterschalungseinrichtung konzipiert ist, und dass mit zunehmender Höhe des Gebäudes von Zeit zu Zeit der Indoor-Bauaufzug mit Hilfe eines Krans angehoben und neu fixiert und das Führungsgerüst des Aussen-Bauaufzugs nach oben verlängert werden muss. Ausserdem kann mit dem verfahrensgemässen System keine Beförderung von Personen in einem bereits während der Bauphase benutzbaren unteren Bereich eines Hochhauses durchgeführt werden.

Aus der GB 2 217 296 A ist ein Aufzugssystem bekannt, das als Transporteinrichtung für Personen und Material dient beim Errichten von hohen Gebäuden, vorzugsweise beim Errichten mit Hilfe einer Kletterschalungseinrichtung. Das Aufzugssystem umfasst mindestens einen Aufzug mit einem einen Aufzugsantrieb umfassenden Maschinenraum und eine vom Aufzugsantrieb über Tragseile getragene und angetriebene Aufzugskabine. Der Aufzug ist an eine zunehmende Gebäudehöhe anpassbar, indem sein Maschinenraum entsprechend einer zunehmenden Gebäudehöhe anhebbar und die Förderhöhe seiner Aufzugskabine entsprechend vergrösserbar ist. Der Maschinenraum ist dabei nicht - wie vielfach bekannt - innerhalb des obersten Bereichs des aktuell bereits erstellten Aufzugsschachts anhebbar angeordnet, sondern einige Meter oberhalb des aktuell obersten Bereichs des Aufzugsschachts auf diesem abgestützt und mittels Hebeeinrichtungen um jeweils eine Stockwerkshöhe anhebbar. Falls das Gebäude mit Hilfe einer Kletterschalungseinrichtung erstellt wird, ist der Maschinenraum oberhalb der Kletterschalungseinrichtung angeordnet und auf dieser abgestützt. Mit jedem Anheben der Kletterschalungseinrichtung um jeweils eine Stockwerkshöhe wird der Maschinenraum automatisch auch angehoben. Die beschriebenen Anordnungen des Maschinenraums haben den Vorteil, dass die Aufzugskabine stets auch den eben fertiggestellten obersten Bereich des Aufzugsschachts und die mit diesem korrespondierenden obersten Stockwerke erreichen kann.

Das aus der GB 2 217 296 A bekannte Verfahren hat insbesondere die Nachteile, dass das Gewicht der Jump-Lifts und deren Maschinenplattformen nicht direkt auf den Wänden der Aufzugsschächte abgestützt werden kann, sondern auf langen Kolbenstangen von Hydraulikzylindern ruht. Der wesentlichste Nachteil ist jedoch darin zu sehen, dass durch die oberhalb der Kletterschalungseinrichtung angeordneten Maschinenräume die Bauarbeiten auf der Kletterschalungseinrichtung stark behindert werden.

Der Erfindung liegt die Aufgabe zugrunde, ein Verfahren und eine Einrichtung anzugeben, die geeignet sind, den vertikalen Transport von Personen und Material in einem sich in seiner Bauphase befindenden Gebäude zu realisieren, dessen Gebäudekern mit Hilfe einer Kletterschalungseinrichtung betoniert wird. Insbesondere soll der Transport von Baupersonal und Material zu einem der aktuell obersten Stockwerke sowie zu einer Kletterschalungsplattform der im aktuell obersten Bereich des Gebäudes installierten Kletterschalungseinrichtung bequem, kostengünstig und zeitsparend ausgeführt werden können, ohne dass durch die zur Durchführung des Verfahrens erforderliche Einrichtung das Arbeiten auf der Kletterschalungseinrichtung behindert wird.

Einerseits wird diese Aufgabe gelöst durch die Anwendung eines Verfahren zum vertikalen Transportieren von Personen und/oder Material in einem sich in seiner Bauphase befindenden Gebäude, bei welchem Verfahren in einem aktuell obersten Bereich des Gebäudes eine eine Kletterschalungsplattform umfassende, schrittweise anhebbare Kletterschalungseinrichtung angeordnet wird, mit deren Hilfe mindestens ein Teil eines Gebäudekerns des Gebäudes betoniert wird, wobei in einem ersten Aufzugsschacht des Gebäudes eine an eine zunehmende Gebäudehöhe anpassbare Aufzugsanlage mit einer Aufzugskabine installiert wird, wobei eine Förderhöhe dieser Aufzugsanlage von Zeit zu Zeit an eine aktuelle Gebäudehöhe angepasst wird, indem hauptsächlich eine eine Aufzugsantriebsmaschine umfassende Maschinenplattform auf ein höheres Niveau angehoben und dort fixiert wird, wobei jedoch mindestens die beiden aktuell obersten Stockwerke für die Aufzugskabine nicht erreichbar sind, wobei in einem aktuell obersten Bereich des Gebäudes in einem zweiten Aufzugsschacht ein Bauaufzug temporär installiert und an der Kletterschalungsplattform der Kletterschalungseinrichtung befestigt wird, wobei der Bauaufzug mindestens einen Bauaufzugsrahmen, eine im Bauaufzugsrahmen vertikal verfahrbare Bauaufzugskabine sowie mindestens zwei im Bauaufzugsrahmen angeordnete, mit Schachttüraussparungen in einer Schachtwand des zweiten Aufzugsschachts korrespondierende Zutrittsöffnungen umfasst, und wobei Personen und/oder Material in einem ersten Schritt mit der an die Gebäudehöhe anpassbaren Aufzugsanlage auf ein einer der Zutrittsöffnungen des Bauaufzugs zugeordnetes Stockwerk transportiert werden und in einem zweiten Schritt mit dem Bauaufzug von diesem Stockwerk aus auf ein im aktuell obersten Bereich des Gebäudes liegendes Stockwerk oder auf die Kletterschalungsplattform transportiert werden.

Andererseits wird die Aufgabe gelöst durch eine zur Durchführung des genannten Verfahrens geeignete Baustelleneinrichtung, umfassend ein sich in seiner Bauphase befindendes Gebäude mit einer Anzahl aktuell bereits erstellter Stockwerke und mit mindestens einem ersten, bis zu einer aktuellen Gebäudehöhe reichenden Aufzugsschacht, eine in einem aktuell obersten Bereich des Gebäudes angeordnete und eine Kletterschalungsplattform umfassende, schrittweise anhebbare Kletterschalungseinrichtung zum Betonieren mindestens eines Teils eines Gebäudekerns des Gebäudes, eine im ersten Aufzugsschacht des Gebäudes installierte, an eine zunehmende Gebäudehöhe anpassbare Aufzugsanlage, die bereits während der Bauphase zum Transport von Personen und/oder Material im Bereich der bereits erstellten Stockwerke einsetzbar ist und eine Aufzugskabine beinhaltet, deren Förderhöhe von Zeit zu Zeit hauptsächlich durch Aufwärtsverschieben einer eine Aufzugsantriebsmaschine umfassenden Maschinenplattform an eine aktuelle Gebäudehöhe anpassbar ist, wobei jedoch mindestens die beiden aktuell obersten Stockwerke für die Aufzugskabine nicht erreichbar sind, wobei in einem zweiten Aufzugsschacht des Gebäudes ein Bauaufzug temporär installiert ist, der einen einen Aufzugsschacht des Bauaufzugs bildenden Bauaufzugsrahmen, eine im Bauaufzugsrahmen vertikal bewegbare Bauaufzugskabine und mindestens zwei mit Schachttüraussparungen in einer Schachtwand des zweiten Aufzugsschachts korrespondierende Zutrittsöffnungen umfasst, wobei der Bauaufzugsrahmen sich so weit unterhalb die Kletterschalungsplattform erstreckt, dass ein aktuell mit der untersten Zutrittsöffnung des Bauaufzugs korrespondierendes Stockwerksniveau durch die Aufzugskabine der an die zunehmende Gebäudehöhe anpassbaren Aufzugsanlage erreichbar ist, wenn deren Maschinenplattform in einem maximal vorgesehenen Vertikalabstand zur Kletterschalungsplattform bzw. zum aktuell oberen Ende des Gebäudekerns positioniert ist, wobei der Bauaufzug an der Kletterschalungsplattform der Kletterschalungseinrichtung fixiert ist, und wobei Personen und/oder Material in einem ersten Schritt mit der an eine Gebäudehöhe anpassbaren Aufzugsanlage auf ein einer der Zutrittsöffnungen des Bauaufzugs zugeordnetes Stockwerksniveau, und in einem zweiten Schritt mit dem Bauaufzug von diesem Stockwerksniveau aus auf ein Stockwerksniveau eines im aktuell obersten Bereich des Gebäudes liegendes Stockwerks oder auf die Kletterschalungsplattform der Kletterschalungseinrichtung transportierbar sind.

Mit dem Adjektiv «aktuell» sind im vorliegenden Dokument Grössen, Zustände, Positionen, etc. charakterisiert, die während der Gebäudeerstellung auftreten und sich nicht auf das fertig erstellte Gebäude beziehen.

Bei dem zweiten Aufzugsschacht muss es sich nicht zwingend um einen vom ersten Aufzugsschacht getrennten Aufzugsschacht handeln, sondern der zweite Aufzugsschacht kann auch Teil eines als Mehrfachschacht ausgebildeten ersten Aufzugsschachts sein.

Die Vorteile der Anwendung des erfindungsgemässen Verfahrens bzw. der Verwendung einer erfindungsgemässen Baustelleneinrichtung liegen einerseits darin, dass Baupersonal, Material oder Werkzeuge mit einer an die Gebäudehöhe anpassbaren Aufzugsanlage und einem zusätzlichen Bauaufzug mühelos und zeitsparend von einem unterhalb eines obersten Bereichs des sich in seiner Bauphase befindenden Gebäudes aus in einen mit einer Kletterschalungsplattform versehenen obersten Bereich des Gebäudes transportierbar sind, auch wenn der aktuell oberste Bereich nicht durch die an die Gebäudehöhe anpassbare Aufzugsanlage erreichbar ist, wobei durch die Baustelleneinrichtung das Arbeiten auf der Kletterschalungsplattform der Kletterschalungseinrichtung nicht behindert wird.

Bei einer der möglichen Ausführungsformen des Verfahrens wird die die Kletterschalungsplattform umfassende, schrittweise anhebbare Kletterschalungseinrichtung jeweils stockwerksweise, d. h. um jeweils eine ganze Stockwerkshöhe angehoben. Damit wird erreicht, dass im Normalfall, d. h., wenn die aufeinanderfolgenden Stockwerke gleiche Stockwerkshöhen aufweisen, nach jedem Anheben der Kletterschalungseinrichtung und damit des daran fixierten Bauaufzugs die Niveaus der Zutrittsöffnungen des Bauaufzugs mit jeweils einem Stockwerksniveau übereinstimmen.

Bei einer weiteren möglichen Ausführungsform des Verfahrens wird die an eine zunehmende Gebäudehöhe anpassbare Aufzugsanlage bereits während der Bauphase des Gebäudes zum Transport von Personen und/oder Material im Bereich von bereits bewohnten bzw. kommerziell genutzten Stockwerke verwendet, und nach Fertigstellung des Gebäudes zu wesentlichen Teilen dauerhaft als Aufzugsanlage im Gebäude belassen. Dadurch werden die Kosten für während der Bauphase benötigte Transportmittel stark reduziert.

Bei einer weiteren möglichen Ausführungsform des Verfahrens wird der Bauaufzugsrahmen des Bauaufzugs so ausgestaltet, dass er sich mindestens über eine gesamte Förderhöhe der Bauaufzugskabine erstreckt und mindestens zwei Zutrittsöffnungen aufweist, wobei in den Bauaufzugsrahmen Führungen zum Führen der Bauaufzugskabine montiert werden, wobei in den Bauaufzugsrahmen eine mit einer ersten Kabinentüre ausgerüstete Bauaufzugskabine so installiert wird, dass die Bauaufzugskabine entlang der Führungen verschiebbar ist, wobei eine Antriebseinrichtung zum Anheben und Absenken der Bauaufzugskabine im und/oder am Bauaufzugsrahmen installiert wird, und wobei Schachttüren zum Verschliessen und Öffnen der Zutrittsöffnungen am Bauaufzugsrahmen befestigt werden.

Der Vorteil eines solchen Bauaufzugsrahmens liegt darin, dass er mit den sicherheitstechnisch erforderlichen Schachttüren ausgerüstet wird, so dass im Bereich der zuletzt erstellten Stockwerke noch keine Schachttüren am gebäudeseitigen Aufzugsschacht angebracht werden müssen.

Bei einer weiteren möglichen Ausführungsform des Verfahrens wird ein unterhalb der Kletterschalungsplattform liegender Teil des Bauaufzugs mindestens so hoch ausgeführt, dass ein einer untersten Zutrittsöffnung des Bauaufzugs aktuell zugeordnetes Stockwerk durch die Aufzugskabine der an die zunehmende Gebäudehöhe anpassbaren Aufzugsanlage erreichbar ist, wenn deren Maschinenplattform temporär in einen maximal vorgesehenen Vertikalabstand unterhalb der Kletterschalungsplattform positioniert ist. Damit kann die Funktionsfähigkeit des Verfahrens mit geringstmöglichem Aufwand für den Bauaufzug gewährleistet werden, wenn unterschiedliche Vorgehensweisen zur Anwendung kommen, bei denen man zwischen zwei Anpassungen der Förderhöhe der an die zunehmende Gebäudehöhe anpassbaren Aufzugsanlage unterschiedlich viele zusätzliche Stockwerke entstehen lässt.

Bei einer weiteren möglichen Ausführungsform des Verfahrens wird der Bauaufzug so ausgestaltet, dass seine Bauaufzugskabine eine maximale Förderhöhe aufweist, die mindestens dem Vierfachen und höchstens dem Zehnfachen einer mittleren Stockwerkshöhe des Gebäudes entspricht.

Mit einer aus dem angegebenen Bereich richtig gewählten Dimensionierung des Bauaufzugs wird gewährleistet, dass die Aufzugskabine der an eine Gebäudehöhe anpassbaren Aufzugsanlage in jeder planmässig vorgesehenen Situation ein Stockwerksniveau des Bauaufzugs mit einer zugehörigen Zutrittsöffnung erreichen kann.

Bei einer weiteren möglichen Ausführungsform des Verfahrens wird der Bauaufzug als im Herstellwerk vormontierte Einheit auf die Baustelle geliefert, mittels Hebeeinrichtung in den zweiten Aufzugsschacht abgesenkt und an der Kletterschalungsplattform der Kletterschalungseinrichtung befestigt.

Damit wird mit kleinstmöglichem Installationsaufwand erreicht, dass im gesamten aktuell oberen Bereich des sich in seiner Bauphase befindenden Gebäudes Personen und Material transportiert werden können, wobei der Bauaufzug infolge seiner Befestigung an der Kletterschalungsplattform der Kletterschalungseinrichtung stets das stockwerksweise Anheben der Kletterschalungseinrichtung vor Beginn eines stockwerksweisen Betoniervorgangs automatisch mitmacht.

Bei einer weiteren möglichen Ausführungsform des Verfahrens werden am Bauaufzugsrahmen zwischen der obersten und der untersten Zutrittsöffnung weitere Zutrittsöffnungen mit zugeordneten Schachttüren angeordnet.

Damit wird erreicht, dass mit dem Bauaufzug mehrere Stockwerke im Bereich des Bauaufzugs und damit auch die Arbeitsgerüste der Kletterschalungseinrichtung erreichbar sind.

Bei einer weiteren möglichen Ausführungsform des Verfahrens wird der Bauaufzug so an der Kletterschalungsplattform der Kletterschalungseinrichtung befestigt, dass der oberste Bereich des Bauaufzugsrahmens mit einer obersten Zutrittsöffnung und einer obersten Schachttüre nach oben über die Kletterschalungsplattform hinausragen.

Dies hat den Vorteil, dass Personen und Material mit dem Bauaufzug direkt von einer unterhalb eines obersten Bereichs des sich in seiner Bauphase befindenden Gebäudes aus auf die Kletterschalungsplattform der Kletterschalungseinrichtung transportiert werden können, ohne dass dafür noch eine Treppe benutzt werden muss.

Bei einer weiteren möglichen Ausführungsform des Verfahrens wird der Bauaufzug so an der Kletterschalungsplattform der Kletterschalungseinrichtung befestigt, dass der gesamte Bauaufzugsrahmen mit einer obersten Zutrittsöffnung und einer obersten Schachttüre unterhalb der Kletterschalungsplattform der Kletterschalungsplattform liegen.

Diese Ausführungsform hat den Vorteil, dass der Bauaufzug keine über die Kletterschalungsplattform der Kletterschalungseinrichtung hinausragenden Bauteile aufweist, so dass sowohl der Bauaufzug als auch seine Benutzer nicht durch auf bzw. über der Kletterschalungsplattform stattfindende Bewegungen von Gegenständen gefährdet werden.

Bei einer weiteren möglichen Ausführungsform des Verfahrens werden die Zutrittsöffnungen und die zugeordneten Schachttüren so am Bauaufzugsrahmen angeordnet, dass die Niveaus von Türschwellen von unterhalb der Kletterschalungsplattform angeordneten Schachttüren mit jeweils einem Stockwerksniveau eines bereits erstellten Stockwerks übereinstimmen, wenn sich die Kletterschalungseinrichtung in einer der Rastpositionen befindet, in denen jeweils ein weiterer Wandabschnitt des Gebäudekerns betoniert wird, wobei die Höhen der Wandabschnitte der Stockwerkshöhe entsprechen.

Mit einer solchen Ausführungsform kann ausgenutzt werden, dass beim Betonieren von Wänden mit Hilfe einer Kletterschalungseinrichtung die Kletterschalungseinrichtung vor jedem neuen Betoniervorgang stockwerksweise angehoben und während des Betoniervorgangs in einer Rastposition sillgesetzt wird. Während des Betoniervorgangs, d. h. während der Dauer des Verbleibs der Kletterschalungseinrichtung und damit auch des Bauaufzugs in ihrer Rastposition, kann der Bauaufzug für Transportvorgänge genutzt werden.

Bei einer weiteren möglichen Ausführungsform des Verfahrens werden mindestens eine der Zutrittsöffnungen und die jeweils zugeordnete Schachttüre vertikal verschiebbar am Bauaufzugsrahmen angeordnet, so dass die Vertikalpositionen der mindestens einen Zutrittsöffnung und der zugeordneten Schachttüre an unterschiedliche Stockwerkshöhen bzw. an unterschiedliche Distanzen zwischen Stockwerksniveaus angepasst werden können.

Mit mindestens einer vertikal verschiebbaren Zutrittsöffnung und mindestens einer zugeordneten, vertikal verschiebbaren Schachttüre kann der Bauaufzug auch dann für Transporte verwendet werden, wenn der Bauaufzug in einem Bereich eines Stockwerks positioniert ist, das eine Stockwerkshöhe aufweist, die von den Stockwerkshöhen der anderen Stockwerke abweicht, beispielsweise wenn das Gebäude eine oder mehrere Zwischen-Lobbys mit gegenüber den anderen Stockwerken vergrösserter Stockwerkshöhe umfasst.

Bei einer weiteren möglichen Ausführungsform des Verfahrens wird der Bauaufzug so im zweiten Aufzugsschacht angeordnet, dass eine erste Seite des Bauaufzugs, welche einer ersten Kabinentüre der Bauaufzugskabine zugeordnet und mit einer Schachttüre versehen ist, parallel und nächstmöglich zu einer Schachttüraussparungen enthaltenden ersten Innenwand des zweiten Aufzugsschachts liegt, dass zwischen einer nicht der ersten Kabinentüre zugeordneten zweiten Seite des Bauaufzugs und einer zu dieser zweiten Seite parallelen Innenwand des zweiten Aufzugsschachts mindestens etwa 0.5 Meter Zwischenraum vorhanden sind, wobei an der Bauaufzugskabine eine zur zweiten Seite des Bauaufzugs parallele zweite Kabinentüre und am Bauaufzugsrahmen eine mit der zweiten Kabinentüre korrespondierende Zutrittsöffnung mit zugeordneter Schachttüre angebracht werden, und wobei auf dem Niveau einer Türschwelle der mindestens einen, mit der zweiten Kabinentüre korrespondierenden Schachttüre, in dem zwischen der zweiten Seite des Bauaufzugs und der zu dieser parallelen Innenwand des zweiten Aufzugsschachts vorhandenen Raum, eine begehbare, horizontale Plattform am Bauaufzugsrahmen des Bauaufzugs angebracht wird, über welche Plattform Zugang zum Innenraum des zweiten Aufzugsschachts den Bauaufzug ermöglicht wird.

Eine solche Weiterbildung des Verfahrens ermöglicht es Baufachleuten oder Aufzugsmonteuren, auch die Innenseite des Aufzugsschachts, in dem der Bauaufzug installiert ist, zu erreichen, beispielsweise um dort Schachtwände fertigzustellen oder um im Aufzugsschacht Komponenten eines später darin zu installierenden, und dauerhaft im Gebäude verbleibenden Aufzugs zu montieren.

Bei einer weiteren möglichen Ausführungsform des Verfahrens wird eine Information über die aktuelle Vertikalposition des an die Kletterschalungsplattform gekoppelten Bauaufzugs an eine Steuerung der an die Gebäudehöhe anpassbaren Aufzugsanlage übertragen, wobei diese Information von der genannten Steuerung zur Bestimmung eines Umsteigestockwerks ausgewertet wird, das sowohl durch die Aufzugskabine der an die Gebäudehöhe anpassbaren Aufzugsanlage als auch durch die Bauaufzugskabine des Bauaufzugs als Umsteigehaltestelle zum Umsteigen zwischen der an die Gebäudehöhe anpassbaren Aufzugsanlage und dem Bauaufzug angefahren wird.

Damit wird erreicht, dass Personen, die sowohl mit der an die Gebäudehöhe anpassbaren Aufzugsanlage als auch mit dem Bauaufzug in den aktuell obersten Bereich des Gebäudes gelangen oder von dort in eines der untersten Stockwerke gelangen wollen, als Zielstockwerk für die Aufzugskabine der an die Gebäudehöhe anpassbaren Aufzugsanlage oder für die Bauaufzugskabine einfach das gewünschte End-Zielstockwerk wählen können. Die aktuelle Vertikalposition des an die Kletterschalungsplattform gekoppelten Bauaufzugs und damit die aktuelle Vertikalposition der Zutrittsöffnung des Bauaufzugs sind dabei für eine Zieleingabe durch den Aufzugsbenutzer nicht relevant.

Bei einer weiteren möglichen Ausführungsform des Bauaufzugs ist der über die Kletterschalungsplattform der Kletterschalungsplattform hinausragende Teil des Bauaufzugsrahmen des Bauaufzugs mit einer schlagfesten und wasserdichten Schutzhaube versehen.

Damit wird einerseits erreicht, dass der Bauaufzug nicht durch herunterfallende Gegenstände beschädigt werden kann, und andererseits verhindert die gegen die Kletterschalungsplattform abgedichtete Schutzhaube das Eindringen von Regenwasser sowohl in den Bauaufzug als auch in den dem Bauaufzug zugeordneten Aufzugsschacht.

Im Folgenden wird ein Ausführungsbeispiel der Erfindung anhand der Fig 1 erläutert. Fig. 1 zeigt einen Vertikalschnitt durch eine Baustelleneinrichtung mit einer eine Kletterschalungsplattform umfassenden Kletterschalungseinrichtung, einem an der Kletterschalungseinrichtung fixierten Bauaufzug sowie mit einer an die Gebäudehöhe anpassbaren Aufzugsanlage.

Fig 1. zeigt eine schematische Darstellung einer Baustelleneinrichtung 1 innerhalb eines sich in seiner Bauphase befindenden Gebäudes 2. Gezeigt ist ein aus Beton zu erstellender Gebäudekern 3 des Gebäudes, der bereits eine gewisse Anfangshöhe erreicht hat. Der Gebäudekern umfasst einen ersten Aufzugsschacht 4 und einen zu diesem benachbarten und parallelen zweiten Aufzugsschacht 5, wobei zwei an die Aufzugsschächte angrenzende und mehrere Stockwerke 7.1 - 7.X+5 umfassende Wohn- oder Bürobereiche angedeutet sind.

Der Buchstabe «X» steht hier und im Folgenden für eine unbestimmte Anzahl von unterhalb des dargestellten Gebäudebereichs vorhandenen Stockwerken.

Der Gebäudekern 3 wird mittels einer bekannten Kletterschalungstechnik erstellt. Im aktuell obersten Bereich des sich in seiner Bauphase befindenden Gebäudes 2 ist eine Kletterschalungseinrichtung 10 installiert, die eine Kletterschalungsplattform 10.1 umfasst. Die Kletterschalungsplattform 10.1 erstreckt sich über den gesamten Bereich des Gebäudekerns 3 und trägt oberhalb ihrer Kletterschalungsplattform 10.1 Schalungswände 10.2. Um jeweils einen weiteren Abschnitt der den Gebäudekern 3 bildenden Betonwände erzeugen zu können, wird die Kletterschalungsplattform 10.1 mit den Schalungswänden 10.2 schrittweise angehoben, wobei nach jedem Anheben eine entsprechende Menge von Beton zusammen mit Armierungsnetzen zwischen die Schalungswände 10.2 gebracht wird.

Um Baupersonal, Baumaterial oder Werkzeuge möglichst mühelos und zeitsparend zu den entstehenden Stockwerken und dem jeweils obersten Bereich des Gebäudes 2 bzw. des Gebäudekerns befördern zu können, ist im ersten Aufzugsschacht 4 eine an die Gebäudehöhe anpassbare Aufzugsanlage 15 installiert. Diese Aufzugsanlage 15 umfasst eine Maschinenplattform 15.1 mit einer Aufzugsantriebsmaschine 15.2, wobei die Aufzugsantriebsmaschine über eine Treibscheibe 15.3 Tragseile 15.4 trägt und antreibt, mit welchen Tragseilen eine Aufzugskabine 15.5 und ein Gegengewicht 15.6 an der Maschinenplattform 15.1 aufgehängt sind sowie aufwärts und abwärts bewegt werden. Die Maschinenplattform 15.1 ist in bekannter Weise schrittweise anhebbar - was in Fig. 1 durch den Pfeil 14 angedeutet ist - und temporär auf einem höheren Niveau im ersten Aufzugsschacht 4 fixierbar, so dass die Förderhöhe der Aufzugsanlage 15 bzw. der Aufzugskabine 15.5 schrittweise an eine zunehmende Höhe des Gebäudes 2 bzw. des Gebäudekerns 3 anpassbar ist, indem auch die Tragseile 15.4 entsprechend verlängert werden. Zum Anheben der genannten Maschinenplattform 15.1 dient eine so genannte Hebeplattform 15.7, die temporär oberhalb der Maschinenplattform im ersten Aufzugsschacht 4 fixierbar ist und ein erstes Hebezeug 15.8 umfasst, mit welchem die Maschinenplattform 15.1 über ein erstes Zugmittel 15.9 angehoben werden kann. Nach einem solchen Hebevorgang wird die Maschinenplattform 15.1 wieder im ersten Aufzugsschacht 4 fixiert, so dass die Aufzugsanlage 15 nach einer Verlängerung ihrer Tragseile 15.4 mit vergrösserter nutzbarer Förderhöhe wieder betriebsbereit ist. Die Hebeplattform 15.7 wird jeweils vor dem Anheben der Maschinenplattform 15.1 selbst auf ein höheres Niveau angehoben. Zu diesem Zweck kann auf der Hebeplattform ein zweites Hebezeug 15.10 angebracht sein, das über ein an einem im Aufzugsschacht vorhandenen Fixpunkt 16 befestigtes zweites Zugmittel 15.11 die erforderliche Hebekraft erzeugt.

Während der Bauphase des Gebäudes 2 dient die an eine zunehmende Gebäudehöhe anpassbare Aufzugsanlage 15 einerseits zur Beförderung von Baupersonal und Baumaterial zu Arbeitsstellen auf allen bereits betretbaren Stockwerken 7.1 - 7.X+7 des Gebäudes und auf der Kletterschalungsplattform 10.1 der Kletterschalungseinrichtung 10. Andererseits transportiert die Aufzugsanlage 15 während der Bauphase sowohl Benutzer von bereits bewohnten oder kommerziell genutzten unteren Stockwerken 7.1 - 7.X als auch Möbel und andere Gegenstände dieser Benutzer. Nach Beendigung der Bauphase und nach Durchführung gewisser Modifikationen an der Aufzugsanlage 15 - beispielsweise Demontage der Hebeplattform 15.7 und definitive Fixierung der Maschinenplattform 15.1 im Schachtkopf des ersten Aufzugsschachts 4 - kann die an die zunehmende Gebäudehöhe anpassbare Aufzugsanlage 15 zu wesentlichen Teilen als normaler Personen- und/oder Güteraufzug im selben Aufzugsschacht 4 dauerhaft weiter genutzt werden.

Bei der Nutzung der an die zunehmende Gebäudehöhe anpassbaren Aufzugsanlage 15 zum Transportieren von Personen und Material auf die im aktuell obersten Bereich des Gebäudes bereits erstellten oder in Entstehung begriffenen Stockwerke 7.X+3 - 7.X+7 tritt das Problem auf, dass die Aufzugskabine 15.5 dieser vollständig im Bereich der jeweils aktuell vorhandenen Höhe des ersten Aufzugsschachts 4 angeordneten Aufzugsanlage 15 einen bis zu dreissig Meter hohen obersten Schachtbereich nicht anfahren und daher insbesondere das Baupersonal nicht bis in den Bereich der Kletterschalungsplattform 10.1 befördern kann. Die Ursache dieses Problems liegt einerseits darin, dass oberhalb der Aufzugskabine 15.5 die Maschinenplattform 15.1, oberhalb der Maschinenplattform die Hebeplattform 15.7 und oberhalb der Hebeplattform eine Einrichtung zum Anheben der Hebeplattform sowie Teile der Kletterschalungseinrichtung 10 angeordnet sind, wobei die genannten Komponenten alle unterhalb des aktuell obersten Schacht-Endes 4.1 des ersten Aufzugsschachts 4 liegen. Andererseits wird die Förderhöhe der an eine zunehmende Höhe des Gebäudes 2 bzw. des Gebäudekerns 3 anpassbaren Aufzugsanlage 15 nicht jedes Mal nach Erstellung eines neuen Stockwerks angepasst, da eine solche Anpassung mit relativ hohem Arbeitsaufwand verbunden ist. Üblicherweise erfolgt eine Anpassung der Förderhöhe jeweils erst, wenn seit der letzten Anpassung drei bis sechs neue Stockwerke erstellt worden sind. Fig. 1 zeigt die Aufzugsanlage 15 in einer Situation, in der seit der letzten Anpassung der Förderhöhe zwei zusätzliche Stockwerke entstanden sind, so dass sowohl die Hebeplattform 15.7 als auch die Maschinenplattform 15.1 und die daran hängende Aufzugskabine 15.5 um zwei Stockwerkshöhen H im ersten Aufzugsschacht 4 aufwärts verschoben werden könnten.

Das vorstehend beschriebene Problem, dass ein relativ hoher oberster Schachtbereich durch die Aufzugskabine 15.5 der an die zunehmende Gebäudehöhe anpassbaren Aufzugsanlage 15 nicht erreichbar ist, wird gemäss der Erfindung durch die Verwendung eines mit der genannten Aufzugsanlage 15 zusammenwirkenden Bauaufzugs 20 behoben. Dieser Bauaufzug 20 ist vorzugsweise im aktuell obersten Schachtbereich eines zweiten, dem ersten Aufzugsschacht 4 möglichst benachbarten Aufzugsschachts 5 installiert. Dieser zweite Aufzugsschacht 5 wächst während der Bauphase des Gebäudes zusammen mit der Kletterschalungseinrichtung 10 und mit weiteren Wänden des Gebäudekerns 3 nach oben, wobei während der schrittweisen Erstellung des Gebäudekerns eine erste Schachtwand 5.1 des zweiten Aufzugsschachts 5 mit Schachttüraussparungen 5.1.1-5.1.6 versehen wurde, deren Schwellenniveau mit korrespondierenden Stockwerksniveaus übereinstimmt. Der Bauaufzug 20 kann sich in Vertikalrichtung über fünf bis zehn Stockwerke des Gebäudes 2 erstrecken. Selbstverständlich könnte der Bauaufzug 20 ebenfalls im ersten Aufzugsschacht 4 installiert sein, falls es sich bei diesem um einen so genannten Mehrfach-Aufzugsschacht handelt. Der Bauaufzug 20 ist so dimensioniert, dass eine Bauaufzugskabine 20.2 des Bauaufzugs zwischen einem oberhalb oder unterhalb der Kletterschalungsplattform 10.1 der Kletterschalungseinrichtung 10 liegenden Stockwerksniveau 8.X+7, 8X+6 und mindestens dem plangemäss durch die Aufzugskabine der an die Gebäudehöhe anpassbaren Aufzugsanlage 15 erreichbaren Stockwerksniveau 8.X+1 verfahrbar ist.

Der Bauaufzug 20 umfasst einen sich im Wesentlichen über die gesamte Förderhöhe des Bauaufzugs erstreckenden, selbsttragenden Bauaufzugsrahmen 20.1, der vorzugsweise aus Stahlprofilen aufgebaut ist. Im Inneren dieses Bauaufzugsrahmens 20.1 sind - in Fig. 1 nicht dargestellte - Führungsschienen zum Führen einer Bauaufzugskabine 20.2 installiert. Die vier vertikalen Innenseiten des Bauaufzugsrahmens sind mit - ebenfalls nicht dargestellten - Wandplatten bedeckt, die ebene und glatte Schachtwände für den Bauaufzug bilden. In einer der Seitenwände des Bauaufzugsrahmens 20.1 und in den zu dieser gehörenden Wandplatten sind mindestens zwei übereinander angeordnete Zutrittsöffnungen 20.3.1-20.3.7 ausgespart, deren Lage im installierten Zustand des Bauaufzugs mit der Lage von jeweils zugeordneten Schachttüraussparungen 5.1.1-5.1.6 in einer ersten Schachtwand 5.1 des zweiten Aufzugsschachts 5 korrespondieren. Im Bereich des Bauaufzugs sind diese Zutrittsöffnungen 20.3.1-20.3.7 mit am Bauaufzugsrahmen 20.1 befestigten Schachttüren 20.4.1-20.4.6 verschliessbar. Des Weiteren ist in den Bauaufzugsrahmen 20.1 eine entlang von Führungsschienen geführte und verfahrbare Bauaufzugskabine 20.2 integriert, die mit mindestens einer ersten Kabinentüre 20.2.1 ausgestattet ist. Zum Verfahren der Bauaufzugskabine 20.2 innerhalb des Bauaufzugsrahmens 20.1 ist am Bauaufzugsrahmen eine Antriebseinrichtung 20.5 angebracht. In Fig. 1 umfasst die Antriebseinrichtung 20.5 eine Antriebsmaschine 20.5.1 mit einer Treibscheibe 20.5.2, wobei die Treibscheibe ein die Bauaufzugskabine 20.2 und ein Gegengewicht 20.6 tragendes und antreibendes Tragseil 20.7 trägt und antreibt. Die Antriebseinrichtung 20.5 könnte jedoch auch in Form einer ein Tragseil auf- und abwickelnden Seilwinde oder in Form von Hydraulikzylindern vorhanden sein.

Der Bauaufzug 20 bzw. der Bauaufzugsrahmen 20.1 des Bauaufzugs ist vorzugsweise derart an der Kletterschalungsplattform 10.1 fixiert, dass ein oberer Teil des Bauaufzugsrahmens 20.1 über die Kletterschalungsplattform 10.1 der Kletterschalungseinrichtung 10 hinausragt, wobei an diesem oberen Teil eine oberste Zutrittsöffnung 20.3.7 mit einer zugehörigen Schachttüre 20.4.7 angebracht sind, über welche das Baupersonal mit dem Bauaufzug 20.1 auf die Kletterschalungsplattform 10.1 gelangen kann.

In einer alternativen Ausführungsform kann der Bauaufzug 20 auch vollständig unterhalb der Kletterschalungsplattform 10.1 an dieser fixiert sein, so dass er nicht über die Kletterschalungsplattform 10.1 der Kletterschalungseinrichtung 10 hinausragt. Baupersonal, das auf die Kletterschalungsplattform 10.1 der Kletterschalungseinrichtung 10 gelangen will, muss bei dieser Ausführungsform zusätzlich zum Bauaufzug 20 eine eine Stockwerkshöhe H überbrückende Treppe benutzen.

Um Arbeitsstellen auf allen Niveaus im Bereich des Bauaufzugs 20 bequem erreichen zu können, kann der Bauaufzugsrahmen 20.1 zusätzlich zu den erwähnten mindestens zwei Zutrittsöffnungen mehrere weitere Zutrittsöffnungen 20.3.2-20.3.5 mit zugeordneten Schachttüren 20.4.2-20.4.5 aufweisen. Zumindest die unterste Zutrittsöffnung 20.3.1 mit ihrer Schachttüre 20.4.1 können vertikal verschiebbar gestaltet sein, um - beispielsweise, wenn ausnahmsweise zwischen Stockwerken mit einheitlicher Stockwerkshöhe ein Stockwerk mit abweichender Stockwerkshöhe gebaut wird - ihr Schwellenniveau dem Stockwerksniveau von aktuell korrespondierenden Stockwerken anpassen zu können.

Der Bauaufzug 20 ist an der Kletterschalungsplattform 10.1 befestigt, so dass er während der gesamten Bauphase des Gebäudes 2 stets im aktuell obersten Bereich seines Aufzugsschachts 5 positioniert bleibt, ohne dass eine Hebeeinrichtung zum Anheben des Bauaufzugs im Gebäude 2 erforderlich ist. Der Bauaufzug 20 ist in Vertikalrichtung so an der Kletterschalungsplattform 10.1 fixiert, dass die Schwellenniveaus seiner Zutrittsöffnungen 20.2 mit korrespondierenden Stockwerksniveaus 8.X+1 - 8.X+6 übereinstimmen, wenn die Kletterschalungseinrichtung 10 nach einem Anhebevorgang in einer Rastposition verharrt, in welcher jeweils Beton zwischen die Schalungswände 10.2 eingebracht wird, um die Wände des Gebäudekerns 3 um einen weiteren Abschnitt zu erhöhen. Damit eine solche für den Aufzugsbetrieb erforderliche Übereinstimmung der Schwellenniveaus der Zutrittsöffnungen 20.2 mit den korrespondierenden Stockwerksniveaus 8.X+1-8.X+7 während den Betoniervorgängen gegeben ist, muss die Kletterschalungseinrichtung 10 mit den an dieser befestigten Schalungswänden 10.2 und mit dem Bauaufzug 20 zwischen jedem Betoniervorgang um eine ganze Stockwerkshöhe H angehoben werden. D. h., die Wände des Gebäudekerns 3 müssen bei jedem Betoniervorgang um einen Abschnitt erhöht werden, der einer ganzen Stockwerkshöhe H entspricht. Ausserdem müssen die vertikalen Abstände zwischen den Zutrittsöffnungen des Bauaufzugs ebenfalls der Stockwerkshöhe H entsprechen.

Das Gebäude 2 kann jedoch Zwischenstockwerke aufweisen, deren Stockwerkshöhe von der Stockwerkshöhe H der Mehrzahl aller Stockwerke abweicht, so dass die Kletterschalungseinrichtung 10 ausnahmsweise um einen Abstand angehoben werden muss, der von der der Stockwerkshöhe H der Mehrzahl aller Stockwerke abweicht. Um die Funktionsfähigkeit des Bauaufzugs und damit des gesamten Transportkonzepts auch in einer solchen Situation gewährleisten zu können, kann die Verbindung zwischen der Kletterschalungsplattform 10.1 und dem Bauaufzug 20 um vorzugsweise etwa einen Meter verschiebbar bzw. verstellbar gestaltet werden. Ausserdem können zum selben Zweck eine oder mehrere der Zutrittsöffnungen 20.3.1-20.3.7 vertikal verschiebbar am Bauaufzugsrahmen 20.1 angebracht sein.

Um von einem der unteren Stockwerke 7.1 - 7.X aus auf eines der im aktuell obersten Bereich des Gebäudes 2 liegenden Stockwerke 7.X+2 - 7.X+7 zu gelangen, fahren die Benutzer zuerst mit der an die Gebäudehöhe anpassbaren Aufzugsanlage 15 auf ein Stockwerk (gemäss Fig. aktuell 17.X+1), dessen Stockwerksniveau 8.X+1 mit dem aktuellen Stockwerksniveau der untersten Zutrittsöffnung 20.3.1 des Bauaufzugs 20 korrespondiert. Anschliessend steigen die Benutzer über den Stockwerksboden des genannten Stockwerks in die Bauaufzugskabine 20.2 des Bauaufzugs 20 um, um mit dieser Bauaufzugskabine auch die aktuell höchstgelegenen Stockwerke 7.X+2-7.X+7 im Gebäude 2 und insbesondere auch die Kletterschalungsplattform 10.1 der Kletterschalungseinrichtung 10 zu erreichen. Selbstverständlich sind entsprechende Aufzugsfahrten auch in umgekehrter Richtung möglich.

In der in Fig. 1 dargestellten Grenzsituation ist sowohl für die Aufzugskabine 15.5 der an eine zunehmende Höhe des Gebäudes anpassbaren Aufzugsanlage 15 als auch für die Bauaufzugskabine 20.2 des Bauaufzugs 20 das Stockwerksniveau 8.X+1 des Stockwerks 7.X+1 gerade noch erreichbar, so dass Umsteigefahrten mit Benutzung der Aufzugsanlage 15 und des Bauaufzugs 20 möglich sind.

Die Bauaufzugskabine 20.2 des Bauaufzugs 20 kann eine gegen die erste Schachtwand 5.1 mit den Schachttüraussparungen 5.1.1-5.1.6 gerichtete erste Kabinentüre 20.2.1 und eine in einer anderen Wand der Bauaufzugskabine angeordnete zweite Kabinentüre 20.2.2 aufweisen, wobei am Bauaufzugsrahmen 20.1 mindestens eine mit der zweiten Kabinentüre 20.2.2 korrespondierende Zutrittsöffnung 20.3.8 mit einer Schachttüre 20.4.8 angebracht sind, und wobei unterhalb der mit der zweiten Kabinentüre 20.2.2 korrespondierenden Zutrittsöffnung 20.3.8 des Bauaufzugs 20 eine begehbare Plattform 20.8 am Bauaufzugsrahmen 20.1 angebracht ist, die es einem Benutzer des Bauaufzugs ermöglicht, von der Bauaufzugskabine 20.2 aus zum Innenraum des zweiten Aufzugsschachts 5 zu gelangen, um dort Arbeiten auszuführen. Vorzugsweise werden solche begehbare Plattformen 20.8 auf den Niveaus von mehreren der Zutrittsöffnungen 20.3.1-20.3.6 des Bauaufzugsrahmens 20.1 angebracht.

Um den Umsteigevorgang von der an die Gebäudehöhe anpassbaren Aufzugsanlage 15 zum Bauaufzug 20 möglichst optimal zu gestalten, wird jederzeit eine Information über die aktuelle Vertikalposition des an der Kletterschalungsplattform 10.1 fixierten Bauaufzugs 20 an eine Steuerung 15.12 der an die Gebäudehöhe anpassbaren Aufzugsanlage 15 übertragen. Diese Information dient der genannten Steuerung zur Bestimmung der Zielposition der Aufzugskabine 15.5 der an die Gebäudehöhe anpassbaren Aufzugsanlage 15 für einen Umsteigehalt, der zweckmässigerweise im Bereich der untersten Zutrittsöffnung 20.3.1 des Bauaufzugs 20 stattfindet.

Oberhalb des Bauaufzugs 20 ist der über die Kletterschalungsplattform 10.1 der Kletterschalungseinrichtung 10 hinausragende Bauaufzugsrahmen 20.1 des Bauaufzugs 20 mit einer schlagfesten Schutzhaube 20.9 versehen, die vorzugsweise wasserdicht ausgeführt und gegen die Kletterschalungsplattform 10.1 abgedichtet ist.

Damit wird einerseits erreicht, dass der gesamte Bauaufzug 20 nicht durch herunterfallende Gegenstände beschädigt werden kann, und andererseits verhindert die gegen die Kletterschalungsplattform 10.1 abgedichtete Schutzhaube das Eindringen von Regenwasser sowohl in den Bauaufzug 20 als auch in den dem Bauaufzug zugeordneten Aufzugsschacht 5.

Ist der Bauaufzug unterhalb der Kletterschalungsplattform 10.1 angeordnet, kann zum Schutz der Komponenten des Bauaufzugs vor herunterfallenden, vom Baubetrieb stammenden Gegenständen direkt auf der Kletterschalungsplattform eine Schutzplattform angebracht werden.

## Patentansprüche

1. Verfahren zum vertikalen Transportieren von Personen und/oder Material in einem sich in seiner Bauphase befindenden Gebäude (2), wobei in einem aktuell obersten Bereich des Gebäudes eine eine Kletterschalungsplattform (10.1) umfassende, schrittweise anhebbare Kletterschalungseinrichtung (10) angeordnet wird, mit deren Hilfe mindestens ein Teil eines Gebäudekerns (3) des Gebäudes (2) betoniert wird, wobei in einem ersten Aufzugsschacht (4) des Gebäudes (2) eine an eine zunehmende Gebäudehöhe anpassbare Aufzugsanlage (15) mit einer Aufzugskabine (15.5) installiert wird, wobei eine Förderhöhe dieser Aufzugsanlage (15) von Zeit zu Zeit an eine aktuelle Gebäudehöhe angepasst wird, indem hauptsächlich eine eine Aufzugsantriebsmaschine (15.2) umfassende Maschinenplattform (15.1) auf ein höheres Niveau angehoben und dort fixiert wird, wobei jedoch mindestens die beiden aktuell obersten Stockwerke für die Aufzugskabine (15.5) nicht erreichbar sind, wobei in einem aktuell obersten Bereich des Gebäudes (2) in einem zweiten Aufzugsschacht (5) ein Bauaufzug (20) temporär installiert und an der Kletterschalungsplattform (10.1) der Kletterschalungseinrichtung (10) befestigt wird, wobei der Bauaufzug (20) mindestens einen Bauaufzugsrahmen (20.1), eine im Bauaufzugsrahmen (20.1) vertikal verfahrbare Bauaufzugskabine (20.2) sowie mindestens zwei im Bauaufzugsrahmen (20.1) angeordnete, mit Schachttüraussparungen (5.1.1-5.1.6) in einer Schachtwand (5.1) des zweiten Aufzugsschachts (5) korrespondierenden Zutrittsöffnungen (20.3.1-20.3.6) umfasst, und wobei Personen und/oder Material in einem ersten Schritt mit der an die Gebäudehöhe anpassbaren Aufzugsanlage (15) auf ein einer der Zutrittsöffnungen (20.3.1-20.3.6) des Bauaufzugsrahmens (20.1) zugeordnetes Stockwerk (7.X+1-7.X+3) transportiert werden und in einem zweiten Schritt mit dem Bauaufzug von diesem Stockwerk aus auf ein im aktuell obersten Bereich des Gebäudes liegendes Stockwerk ( 7.X+3-7.X+7) oder auf die Kletterschalungsplattform (10.1) transportiert werden.

2. Verfahren nach Anspruch 1, wobei die eine Kletterschalungsplattform (10.1) umfassende, schrittweise anhebbare Kletterschalungseinrichtung (10) jeweils stockwerksweise, d. h. um jeweils eine ganze Stockwerkshöhe (H) angehoben wird.

3. Verfahren nach Anspruch 1 oder 2, wobei die an eine zunehmende Gebäudehöhe anpassbare Aufzugsanlage (15) bereits während der Bauphase des Gebäudes (2) zum Transport von Personen und/oder Material im Bereich von bereits bewohnten bzw. kommerziell genutzten Stockwerke verwendet und nach Fertigstellung des Gebäudes (2) zu wesentlichen Teilen dauerhaft als Aufzugsanlage im Gebäude (2) belassen wird.

4. Verfahren nach einem der Ansprüche 1 bis 3, wobei der Bauaufzugsrahmen (20.1) des Bauaufzugs (20) so ausgestaltet wird, dass er sich mindestens über eine gesamte Förderhöhe der Bauaufzugskabine (20.2) erstreckt, wobei in den Bauaufzugsrahmen (20.1) Führungen zum Führen der Bauaufzugskabine (10) montiert werden, wobei in den Bauaufzugsrahmen (20.1) eine mit einer ersten Kabinentüre (20.2.1) ausgerüstete Aufzugskabine (10) so installiert wird, dass die Bauaufzugskabine (20.2) entlang der Führungen verschiebbar ist, wobei eine Antriebseinrichtung (20.5) zum Anheben und Absenken der Bauaufzugskabine (20.2) im und/oder am Bauaufzugsrahmen (20.1) installiert wird, und wobei der Bauaufzugsrahmen (20.1) mindestens zwei Zutrittsöffnungen (20.3.1-20.3.7) aufweist, die in einer Rastposition der Kletterschalungseinrichtung (10) mit Schachttüraussparungen (5.1.1-5.1.6) in einer Schachtwand (5.1) des zweiten Aufzugsschachts (5) korrespondieren, wobei am Bauaufzugsrahmen (20.1) mit der ersten Kabinentüre (20.2.1) der Bauaufzugskabine (20.2) zusammenwirkende Schachttüren (20.4.1-20.4.7) zum Abschliessen der Schachttüraussparungen (5.1.1-5.1.6) befestigt werden.

5. Verfahren nach einem der Ansprüche 1 bis 4, wobei ein unterhalb der Kletterschalungsplattform (10.1) liegender Teil des Bauaufzugs (20) mindestens so hoch ausgeführt wird, dass ein einer untersten Zutrittsöffnung (20.3.1) des Bauaufzugs (20) aktuell zugeordnetes Stockwerk (7.X+1) durch die Aufzugskabine (15.5) der an die zunehmende Gebäudehöhe anpassbaren Aufzugsanlage (15) erreichbar ist, wenn deren Maschinenplattform (15.1) temporär in einem maximal vorgesehenen Vertikalabstand zur Kletterschalungsplattform (10.1) positioniert ist.

6. Verfahren nach einem der Ansprüche 1 bis 5, wobei der Bauaufzug (20) so ausgestaltet wird, dass seine Bauaufzugskabine (20.2) eine maximale Förderhöhe aufweist, die mindestens dem Vierfachen und höchstens dem Zehnfachen einer mittleren Stockwerkshöhe (H) des Gebäudes (2) entspricht.

7. Verfahren nach einem der Ansprüche 1 bis 6, wobei der Bauaufzug (20) in Form einer im Herstellwerk vormontierten Einheit zur Baustelle des Gebäudes (2) geliefert, mittels einer Hebeeinrichtung in den zweiten Aufzugsschacht (5) abgesenkt und an der Kletterschalungsplattform (10.1) der Kletterschalungseinrichtung (10) befestigt wird.

8. Verfahren nach einem der Ansprüche 1 bis 7, wobei am Bauaufzugsrahmen (20.1) zwischen der untersten Zutrittsöffnung (20.3.1) und einer obersten Zutrittsöffnung (20.3.7) weitere Zutrittsöffnungen (20.3.2-20.3.6) mit zugeordneten Schachttüren (20.4.2-20.4.6) angeordnet werden.

9. Verfahren nach einem der Ansprüche 1 bis 8, wobei der Bauaufzug (20) so an der Kletterschalungsplattform (10.1) der Kletterschalungseinrichtung (10) befestigt wird, dass ein oberster Bereich des Bauaufzugsrahmens (20.1) mit einer obersten Zutrittsöffnung (20.3.7) und einer obersten Schachttüre (20.4.7) nach oben über die Kletterschalungsplattform (10.1) hinausragen.

10. Verfahren nach einem der Ansprüche 1 bis 8, wobei der Bauaufzug (20) so an der Kletterschalungsplattform (10.1) der Kletterschalungseinrichtung (10) befestigt wird, dass der gesamte Bauaufzugsrahmen (20.1) mit seiner obersten Zutrittsöffnung (20.3.7) und seiner obersten Schachttüre (20.4.7) unterhalb der Kletterschalungsplattform (10.1) der Kletterschalungsplattform (10) liegen.

11. Verfahren nach einem der Ansprüche 4 bis 10, wobei die Zutrittsöffnungen (20.3.1-20.3.7) und die zugeordneten Schachttüren (20.4.1-20.4.7) so am Bauaufzugsrahmen (20.1) angeordnet werden, dass die Niveaus von Türschwellen von unterhalb der Kletterschalungsplattform (10.1) angeordneten Schachttüren (20.4.1-20.4.6) mit jeweils einem Stockwerksniveau (8.X+1-8.X+6) eines bereits erstellten Stockwerks (7.X+1-7.X+6) übereinstimmen, wenn sich die Kletterschalungseinrichtung (10) in einer von mehreren Rastpositionen befindet, in denen jeweils ein weiterer Wandabschnitt des Gebäudekerns (3) mit einer der Stockwerkshöhe (H) entsprechenden Wandabschnittshöhe betoniert wird.

12. Verfahren nach einem der Ansprüche 4 bis 11, wobei mindestens eine der Zutrittsöffnungen (20.3.1-20.3.7) und die dieser zugeordnete Schachttüre (20.4.1-20.4.7) vertikal verschiebbar am Bauaufzugsrahmen (20.1) angeordnet werden, so dass die Vertikalposition der mindestens einen Zutrittsöffnung (20.3.1-20.3.7) und der zugeordneten Schachttüre (20.4.1-20.4.7) an unterschiedliche Stockwerkshöhen bzw. an unterschiedliche Distanzen zwischen Stockwerksniveaus (8.X+1-8.X+7) angepasst werden können.

13. Verfahren nach einem der Ansprüche 4 bis 12, wobei der Bauaufzug (20) so im zweiten Aufzugsschacht (5) angeordnet wird, dass eine erste Seite des Bauaufzugs (20), welche der ersten Kabinentüre (20.2.1) der Bauaufzugskabine (20.2) und den mit der ersten Kabinentüre (20.2.1) zusammenwirkenden Schachttüren (20.4.1-20.4.7) zugeordnet ist, parallel und nächstmöglich zu einer die Schachttüraussparungen (5.1.1-5.1.6) enthaltenden ersten Schachtwand (5.1) des zweiten Aufzugsschachts (5) liegt, dass zwischen einer nicht der ersten Kabinentüre (20.2.1) zugeordneten zweiten Seite des Bauaufzugs (20) und einer zu dieser zweiten Seite parallelen zweiten Schachtwand (5.2) des zweiten Aufzugsschachts (5) mindestens etwa 0.5 Meter Zwischenraum vorhanden sind, wobei an der Bauaufzugskabine (20.2) eine zur zweiten Seite des Bauaufzugs parallele zweite Kabinentüre (20.2.2) und am Bauaufzugsrahmen (20.1) mindestens eine mit der zweiten Kabinentüre (20.2.2) korrespondierende Zutrittsöffnung (20.3.8) mit zugeordneter Schachttüre (20.4.8) angebracht werden, und wobei auf dem Niveau einer Türschwelle der mindestens einen, mit der zweiten Kabinentüre (20.2.2) korrespondierenden Schachttüre (20.4.8) in dem zwischen der zweiten Seite des Bauaufzugs und der zu dieser parallelen Innenwand (5.2) des zweiten Aufzugsschachts (5) vorhandenen Raum, eine begehbare, horizontale Plattform (20.8) am Bauaufzugsrahmen (20.1) des Bauaufzugs (20) angebracht wird, über welche Plattform (20.8) Zugang zum Innenraum des zweiten Aufzugsschachts (5) über den Bauaufzug (20) ermöglicht wird.

14. Verfahren nach einem der Ansprüche 4 bis 13, wobei eine Information über die aktuelle Vertikalposition des an die Kletterschalungsplattform (10.1) gekoppelten Bauaufzugs (20) an eine Steuerung (15.12) der an die Gebäudehöhe anpassbaren Aufzugsanlage (15) übertragen wird, und wobei diese Information von der genannten Steuerung (15.12) zur Bestimmung eines Umsteigestockwerks ausgewertet wird, das sowohl durch die Aufzugskabine (15.5) der an die Gebäudehöhe anpassbaren Aufzugsanlage (15) als auch durch die Bauaufzugskabine (20.2) des Bauaufzugs (20) als Umsteigehaltestelle zum Umsteigen zwischen der an die Gebäudehöhe anpassbaren Aufzugsanlage (15) und dem Bauaufzug (20) angefahren wird.

15. Baustelleneinrichtung (1), geeignet zur Durchführung des Verfahrens gemäss den Ansprüchen 1 bis 14, umfassend ein sich in seiner Bauphase befindendes Gebäude (2) mit einer Anzahl aktuell bereits erstellter Stockwerke (7.1-7.X+7) und mit mindestens einem bis zu einer aktuellen Gebäudehöhe reichenden ersten Aufzugsschacht (4), eine in einem aktuell obersten Bereich des Gebäudes (2) angeordnete und eine Kletterschalungsplattform (10.1) umfassende, schrittweise anhebbare Kletterschalungseinrichtung (10) zum Betonieren mindestens eines Teils eines Gebäudekerns (3) des Gebäudes (2), eine im ersten Aufzugsschacht (11) des Gebäudes (2) installierte, an eine zunehmende Gebäudehöhe anpassbare Aufzugsanlage (15), die bereits während der Bauphase zum Transport von Personen und/oder Material im Bereich der bereits erstellten Stockwerke einsetzbar ist und eine Aufzugskabine (15.5) umfasst, deren Förderhöhe von Zeit zu Zeit hauptsächlich durch Aufwärtsverschieben einer eine Aufzugsantriebsmaschine (15.2) umfassenden Maschinenplattform (15.1) an eine aktuelle Gebäudehöhe anpassbar ist, wobei jedoch mindestens die beiden aktuell obersten Stockwerke (7.X+6, 7.X+7) für die Aufzugskabine (15.5) nicht erreichbar sind, wobei in einem zweiten Aufzugsschacht (5) des Gebäudes (2) ein Bauaufzug (20) temporär installiert ist, der einen einen Aufzugsschacht des Bauaufzugs (20) bildenden Bauaufzugsrahmen (20.1), eine im Bauaufzugsrahmen (20.1) vertikal bewegbare Bauaufzugskabine (20.2) und mindestens zwei mit Schachttüraussparungen (5.1.1-5.1.6) in einer Schachtwand (5.1) des zweiten Aufzugsschachts (5) korrespondierende Zutrittsöffnungen (20.3.1-20.3.8) umfasst, **dadurch gekennzeichnet, dass** der Bauaufzug (20) an der Kletterschalungsplattform (10.1) der Kletterschalungseinrichtung (10) fixiert ist, und dass Personen und/oder Material in einem ersten Schritt mit der an eine Gebäudehöhe anpassbaren Aufzugsanlage (15) auf ein einer der Zutrittsöffnungen des Bauaufzugs (20) zugeordnetes Stockwerksniveau (8.X+1-8.X+2) und in einem zweiten Schritt mit dem Bauaufzug (20) von diesem Stockwerksniveau aus auf ein Stockwerksniveau (8.X+3-8.X+7) eines im aktuell obersten Bereich des Gebäudes liegendes Stockwerks (7.X+3-7.X+7) oder auf die Kletterschalungsplattform (10.1) der Kletterschalungseinrichtung (10) transportierbar sind.

## Claims

1. A method for the vertical transportation of people and/or material in a building (2) in its construction phase, wherein a climbing formwork device (10), comprising a climbing formwork platform (10.1) and able to be hoisted in steps, is arranged in a currently uppermost region of the building and is used to concrete at least part of a building core (3) of the building (2), wherein an elevator system (15), able to be adjusted to an increasing building height and having an elevator cabin (15.5), is installed in a first elevator shaft (4) of the building (2), wherein a conveying height of this elevator system (15) is intermittently adjusted to a current building height primarily by hoisting a mechanical platform (15.1) comprising an elevator drive machine (15.2) to a higher level and fixing it there, wherein at least the two currently uppermost floors are however not able to be reached by the elevator cabin (15.5), wherein a construction elevator (20) is temporarily installed in a second elevator shaft (5) in a currently uppermost region of the building (2) and is attached to the climbing formwork platform (10.1) of the climbing formwork device (10), wherein the construction elevator (20) comprises at least one construction elevator frame (20.1), a construction elevator cabin (20.2) able to be moved vertically in the construction elevator frame (20.1), and at least two access openings (20.3.1 - 20.3.6) arranged in the construction elevator frame (20.1) and corresponding to shaft door clearances (5.1.1 - 5.1.6) in a shaft wall (5.1) of the second elevator shaft (5), and wherein people and/or material, in a first step, are transported to a floor (7.X+1 - 7.X+3) associated with one of the access openings (20.3.1 - 20.3.6) of the construction elevator frame (20.1) by the elevator system (15) able to be adjusted to the building height and, in a second step, are transported from this floor to a floor (7.X+3 - 7.X+7) situated in the currently uppermost region of the building or to the climbing formwork platform (10.1) by the construction elevator.

2. The method according to claim 1, wherein the climbing formwork device (10) which comprises a climbing formwork platform (10.1) and which can be raised in steps is raised each time by one floor-that is, by a whole floor height (H).

3. The method according to claim 1 or 2, wherein the elevator system (15) able to be adjusted to an increasing building height is used already during the construction phase of the building (2) to transport people and/or material in the region of already inhabited or commercially used floors, and after completion of the building (2) is substantially left permanently as an elevator system in the building (2).

4. The method according to any one of claims 1 to 3, wherein the construction elevator frame (20.1) of the construction elevator (20) is designed such that it extends at least over an entire conveying height of the construction elevator cabin (20.2), wherein guides for guiding the construction elevator cabin (10) are installed in the construction elevator frame (20.1), wherein an elevator cabin (10) equipped with a first cabin door (20.2.1) is installed in the construction elevator frame (20.1) in such a way that the construction elevator cabin (20.2) can be displaced along the guides, wherein a drive device (20.5) for raising and lowering the construction elevator cabin (20.2) is installed in and/or on the construction elevator frame (20.1), and wherein the construction elevator frame (20.1) has at least two access openings (20.3.1 - 20.3.7) which, in a locking position of the climbing formwork device (10), correspond to shaft door clearances (5.1.1 - 5.1.6) in a shaft wall (5.1) of the second elevator shaft (5), wherein shaft doors (20.4.1 - 20.4.7) which work together with the first cabin doors (20.2.1) of the construction elevator cabin (20.2) are attached to the construction elevator frame (20.1) to close off the shaft door clearances (5.1.1 - 5.1.6).

5. The method according to any one of claims 1 to 4, wherein a part of the construction elevator (20) lying below the climbing formwork platform (10.1) is designed to be at least high enough that a floor (7.X+1) currently assigned to a lowermost access opening (20.3.1) of the construction elevator (20) can be reached by the elevator cabin (15.5) of the elevator system (15) which is able to be adjusted to the increasing building height, if its mechanical platform (15.1) is temporarily positioned at a maximum intended vertical distance from the climbing formwork platform (10.1).

6. The method according to any one of claims 1 to 5, wherein the construction elevator (20) is designed in such a way that its construction elevator cabin (20.2) has a maximum conveying height which is at least four times and at most ten times an average floor height (H) of the building (2).

7. The method according to any one of claims 1 to 6, wherein the construction elevator (20) is delivered to the construction site of the building (2) in the form of a unit preassembled in the manufacturing plant, lowered into the second elevator shaft (5) by means of a hoisting device, and attached to the climbing formwork platform (10.1) of the climbing formwork device (10).

8. The method according to any one of claims 1 to 7, wherein further access openings (20.3.2 - 20.3.6) with assigned shaft doors (20.4.2 - 20.4.6) are arranged on the construction elevator frame (20.1) between the lowest access opening (20.3.1) and an uppermost access opening (20.3.7).

9. The method according to any one of claims 1 to 8, wherein the construction elevator (20) is attached to the climbing formwork platform (10.1) of the climbing formwork device (10) in such a way that an uppermost region of the construction elevator frame (20.1) with an uppermost access opening (20.3.7), and a top shaft door (20.4.7), protrude upwards beyond the climbing formwork platform (10.1).

10. The method according to any one of claims 1 to 8, wherein the construction elevator (20) is attached to the climbing formwork platform (10.1) of the climbing formwork device (10) in such a way that the entire construction elevator frame (20.1) with its uppermost access opening (20.3.7) and its uppermost shaft door (20.4.7) lie below the climbing formwork platform (10.1) of the climbing formwork platform (10).

11. The method according to any one of claims 4 to 10, wherein the access openings (20.3.1 - 20.3.7) and the associated shaft doors (20.4.1 - 20.4.7) are arranged on the construction elevator frame (20.1) in such a way that the levels of door sills of shaft doors (20.4.1 - 20.4.6) arranged below the climbing formwork platform (10.1) match with each of the floor levels (8.X+1 - 8.X+6) of already constructed floors (7.X+1 - 7.X+6) when the climbing formwork device (10) is in one of a plurality of locking positions, in each of which a further wall section of the building core (3) is concreted with a wall section height corresponding to the floor height (H).

12. The method according to any one of claims 4 to 11, wherein at least one of the access openings (20.3.1 - 20.3.7) and the shaft door (20.4.1 - 20.4.7) assigned to it are arranged on the construction elevator frame (20.1) in such a way that the vertical position of the at least one access opening (20.3.1 - 20.3.7) and the associated shaft door (20.4.1 - 20.4.7) can be adjusted to different floor heights or to different distances between floor levels (8.X+1 - 8.X+7).

13. The method according to any one of claims 4 to 12, wherein the construction elevator (20) is arranged in the second elevator shaft (5) in such a way that a first side of the construction elevator (20), which is assigned to the first cabin door (20.2.1) of the construction elevator cabin (20.2) and to the shaft doors (20.4.1- 20.4.7) which work together with the first cabin door (20.2.1), lies parallel and as close as possible to a first shaft wall (5.1) of the second elevator shaft (5) containing the shaft door clearances (5.1.1 - 5.1.6), such that between a second side of the construction elevator (20) not assigned to the first cabin door (20.2.1) and a second shaft wall (5.2) of the second elevator shaft (5) parallel to this second side, there is at least about 0.5 meters of space, wherein a second cabin door (20.2.2) parallel to the second side of the construction elevator can be attached to the construction elevator cabin (20.2), and at least one access opening (20.3.8) corresponding with the second cabin door (20.2.2), with an associated shaft door (20.4.8), can be attached to the construction elevator frame (20.1), and wherein, at the level of a door sill of the at least one shaft door (20.4.8) corresponding to the second cabin door (20.2.2), in the space available between the second side of the construction elevator and the inner wall (5.2) of the second elevator shaft (5) parallel thereto, a walkable, horizontal platform (20.8) is attached to the construction elevator frame (20.1) of the construction elevator (20), via which platform (20.8) access to the interior of the second elevator shaft (5) is made possible via the construction elevator (20).

14. The method according to any one of claims 4 to 13, wherein information about the current vertical position of the construction elevator (20) coupled to the climbing formwork platform (10.1) is transmitted to a controller (15.12) of the elevator system (15) which is able to be adjusted to the building height, and this information is evaluated by said control (15.12) to determine a transfer floor, to which both the elevator cabin (15.5) of the elevator system (15) which is able to be adjusted to the building height and the construction elevator cabin (20.2) of the construction elevator (20) move as a transfer stop for changing between the elevator system (15) which is able to be adjusted to the building height and the construction elevator (20).

15. A construction site device (1), suitable for carrying out the method according to claims 1 to 14, comprising a building (2) in its construction phase, with a number of floors (7.1 - 7.X+7) that have already been built, and comprising at least one first elevator shaft (4) that extends up to a current building height, a climbing formwork device (10), comprising a climbing formwork platform (10.1) which is able to be hoisted in steps and is arranged in a currently uppermost region of the building (2), used to concrete at least part of a building core (3) of the building (2), an elevator system (15) installed in a first elevator shaft (11) of the building (2), which is able to be adjusted to an increasing building height and which can be used as early as during the construction phase to transport people and/or material in the region of the floors that have already been built, and includes an elevator cabin (15.5), the conveying height of which can be intermittently adjusted to a current building height primarily by upward displacement of a mechanical platform (15.1) comprising an elevator drive machine (15.2), wherein, however, at least the two uppermost floors (7.X+6, 7.X+7) are not accessible for the elevator cabin (15.5), wherein a construction elevator (20) is temporarily installed in a second elevator shaft (5) of the building (2), the construction elevator frame (20.1) forming an elevator shaft of the construction elevator (20), a construction elevator cabin (20.2) which can move vertically in the construction elevator frame (20.1), and which comprises at least two access openings (20.3.1 - 20.3.8) corresponding to shaft door clearances (5.1.1 - 5.1.6) in a shaft wall (5.1) of the second elevator shaft (5),
**characterized in that** the construction elevator (20) is fixed to the climbing formwork platform (10.1) of the climbing formwork device (10), and people and/or material can be transported in a first step to a floor level (8.X+1-8.X+2) assigned to one of the access openings of the construction elevator (20) by the elevator system (15) which is able to be adjusted to a building height, and can be transported in a second step by the construction elevator (20) from this floor level to a floor level (8.X+3-8.X+7) of a floor (7.X+3-7.X+7) at the currently uppermost region of the building, or to the climbing formwork platform (10.1) of the climbing formwork device (10).

## Revendications

1. Procédé permettant le transport vertical de personnes et/ou de matériel dans un bâtiment (2) se trouvant dans sa phase de construction, dans lequel un dispositif de coffrage grimpant (10) pouvant être soulevé progressivement et comprenant une plate-forme de coffrage grimpant (10.1) est disposé dans une zone actuellement la plus haute du bâtiment, à l'aide duquel dispositif au moins une partie d'un noyau de bâtiment (3) du bâtiment (2) est bétonnée, une installation d'ascenseur (15) comportant une cabine d'ascenseur (15.5) et pouvant être adaptée à une hauteur de bâtiment croissante étant installée dans une première cage d'ascenseur (4) du bâtiment (2), une hauteur d'acheminement de ladite installation d'ascenseur (15) étant adaptée de temps en temps à une hauteur de bâtiment actuelle, principalement en soulevant une plate-forme de machine (15.1) comprenant une machine d'entraînement d'ascenseur (15.2) d'un niveau supérieur et en la fixant audit niveau, mais au moins les deux étages actuellement les plus hauts n'étant pas accessibles pour la cabine d'ascenseur (15.5), un ascenseur de chantier (20) étant installé temporairement dans une seconde cage d'ascenseur (5) dans une zone actuellement la plus haute du bâtiment (2) et étant fixé à la plate-forme de coffrage grimpant (10.1) du dispositif de coffrage grimpant (10), l'ascenseur de chantier (20) comprenant au moins un cadre d'ascenseur de chantier (20.1), une cabine d'ascenseur de chantier (20.2) pouvant être déplacée verticalement dans le cadre d'ascenseur de chantier (20.1) et au moins deux ouvertures d'accès (20.3.1-20.3.6) disposées dans le cadre d'ascenseur de chantier (20.1) et correspondant à des évidements de porte de cage (5.1.1-5.1.6) dans une paroi de cage (5.1) de la seconde cage d'ascenseur (5), et, dans un premier temps, des personnes et/ou du matériel étant transportés par l'installation d'ascenseur (15) pouvant être adaptée à la hauteur de bâtiment jusqu'à un étage (7.X+1-7.X+3) associé à l'une des ouvertures d'accès (20.3.1-20.3.6) du cadre d'ascenseur de chantier (20.1) et, dans un second temps, étant transportés par l'ascenseur de chantier depuis ledit étage jusqu'à un étage (7.X+3-7.X+7) situé dans la zone actuellement la plus haute du bâtiment ou jusqu'à la plate-forme de coffrage grimpant (10.1).

2. Procédé selon la revendication 1, dans lequel le dispositif de coffrage grimpant (10) pouvant être soulevé progressivement et comprenant une plate-forme de coffrage grimpant (10.1) est soulevé respectivement par étages, c'est-à-dire de respectivement une hauteur d'étage (H) entière.

3. Procédé selon la revendication 1 ou 2, dans lequel l'installation d'ascenseur (15) pouvant être adaptée à une hauteur de bâtiment croissante est utilisée pour le transport de personnes et/ou de matériel dans la zone d'étages déjà habités ou commerciaux déjà pendant la phase de construction du bâtiment (2), et est laissée en permanence avec des parties essentielles dans le bâtiment (2) en tant qu'installation d'ascenseur après l'achèvement du bâtiment (2).

4. Procédé selon l'une des revendications 1 à 3, dans lequel le cadre d'ascenseur de chantier (20.1) de l'ascenseur de chantier (20) est conçu de sorte qu'il s'étend sur au moins une hauteur d'acheminement totale de la cabine d'ascenseur de chantier (20.2), des guides permettant de guider la cabine d'ascenseur de chantier (10) étant montés dans le cadre d'ascenseur de chantier (20.1), une cabine d'ascenseur (10) équipée d'une première porte de cabine (20.2.1) étant installée dans le cadre d'ascenseur de chantier (20.1) de sorte que la cabine d'ascenseur de chantier (20.2) peut être déplacée le long des guides, un dispositif d'entraînement (20.5) permettant de soulever et d'abaisser la cabine d'ascenseur de chantier (20.2) étant installé dans et/ou sur le cadre d'ascenseur de chantier (20.1), et le cadre d'ascenseur de chantier (20.1) présentant au moins deux ouvertures d'accès (20.3.1-20.3.7) qui, dans une position d'encliquetage du dispositif de coffrage grimpant (10), correspondent à des évidements de porte de cage (5.1.1-5.1.6) dans une paroi de cage (5.1) de la seconde cage d'ascenseur (5), des portes de cage (20.4.1-20.4.7) coopérant avec la première porte de cabine (20.2.1) de la cabine d'ascenseur de chantier (20.2) étant fixées sur le cadre d'ascenseur de chantier (20.1) pour la fermeture des évidements de porte de cage (5.1.1-5.1.6).

5. Procédé selon l'une des revendications 1 à 4, dans lequel une partie de l'ascenseur de chantier (20) située en dessous de la plate-forme de coffrage grimpant (10.1) est au moins suffisamment haute pour qu'un étage (7.X+1) actuellement associé à une ouverture d'accès la plus basse (20.3.1) de l'ascenseur de chantier (20) soit accessible par la cabine d'ascenseur (15.5) de l'installation d'ascenseur (15) pouvant être adaptée à la hauteur de bâtiment croissante lorsque sa plate-forme de machine (15.1) est positionnée temporairement à une distance verticale maximale prévue par rapport à la plate-forme de coffrage grimpant (10.1).

6. Procédé selon l'une des revendications 1 à 5, dans lequel l'ascenseur de chantier (20) est conçu de telle sorte que sa cabine d'ascenseur de chantier (20.2) présente une hauteur d'acheminement maximale correspondant au moins à quatre fois et au plus à dix fois une hauteur d'étage (H) moyenne du bâtiment (2).

7. Procédé selon l'une des revendications 1 à 6, dans lequel l'ascenseur de chantier (20) est fourni au chantier de construction du bâtiment (2) sous la forme d'une unité préassemblée à l'usine de production, abaissé dans la seconde cage d'ascenseur (5) au moyen d'un dispositif de levage et fixé sur la plate-forme de coffrage grimpant (10.1) du dispositif de coffrage grimpant (10).

8. Procédé selon l'une des revendications 1 à 7, dans lequel des ouvertures d'accès supplémentaires (20.3.2-20.3.6) comportant des portes de cage (20.4.2-20.4.6) associées sont disposées sur le cadre d'ascenseur de chantier (20.1) entre l'ouverture d'accès la plus basse (20.3.1) et une ouverture d'accès la plus haute (20.3.7).

9. Procédé selon l'une des revendications 1 à 8, dans lequel l'ascenseur de chantier (20) est fixé à la plate-forme de coffrage grimpant (10.1) du dispositif de coffrage grimpant (10) de telle sorte qu'une zone la plus haute du cadre d'ascenseur de chantier (20.1) comportant une ouverture d'accès la plus haute (20.3.7) et une porte de cage la plus haute (20.4.7) fait saillie vers le haut au-dessus de la plate-forme de coffrage grimpant (10.1).

10. Procédé selon l'une des revendications 1 à 8, dans lequel l'ascenseur de chantier (20) est fixé à la plate-forme de coffrage grimpant (10.1) du dispositif de coffrage grimpant (10) de sorte que le cadre d'ascenseur de chantier (20.1) entier repose avec son ouverture d'accès la plus haute (20.3.7) et sa porte de cage la plus haute (20.4.7) en dessous de la plate-forme de coffrage grimpant (10.1) de la plate-forme de coffrage grimpant (10).

11. Procédé selon l'une des revendications 4 à 10, dans lequel les ouvertures d'accès (20.3.1-20.3.7) et les portes de cage (20.4.1-20.4.7) associées sont disposées sur le cadre d'ascenseur de chantier (20.1) de sorte que les niveaux de seuils de porte de portes de cage (20.4.1-20.4.6) disposées en dessous de la plate-forme de coffrage grimpant (10.1) correspondent à respectivement un niveau d'étage (8.X+1-8.X+6) d'un étage (7.X+1-7.X+6) déjà construit lorsque le dispositif de coffrage grimpant (10) se trouve dans une position d'encliquetage parmi plusieurs positions d'encliquetage dans laquelle respectivement une section de paroi supplémentaire du noyau de bâtiment (3) comportant une hauteur de section de paroi correspondant à la hauteur d'étage (H) est bétonnée.

12. Procédé selon l'une des revendications 4 à 11, dans lequel au moins l'une des ouvertures d'accès (20.3.1-20.3.7) et la porte de cage (20.4.1-20.4.7) associée à celle-ci sont disposées de manière à pouvoir coulisser verticalement sur le cadre d'ascenseur de chantier (20.1), de sorte que la position verticale de l'au moins une ouverture d'accès (20.3.1-20.3.7) et de la porte de cage (20.4.1-20.4.7) associée peut être adaptée à différentes hauteurs d'étage ou à différentes distances entre des niveaux d'étage (8.X+1-8.X+7).

13. Procédé selon l'une des revendications 4 à 12, dans lequel l'ascenseur de chantier (20) est disposé dans la seconde cage d'ascenseur (5) de sorte qu'un premier côté de l'ascenseur de chantier (20) associé à la première porte de cabine (20.2.1) de la cabine d'ascenseur de chantier (20.2) et aux portes de cage (20.4.1-20.4.7) coopérant avec la première porte de cabine (20.2.1) est parallèle à une première paroi de cage (5.1) de la seconde cage d'ascenseur (5) contenant les évidements de porte de cage (5.1.1-5.1.6) et le plus proche possible de celle-ci, de sorte qu'au moins environ 0,5 mètre d'espace intermédiaire est prévu entre un second côté de l'ascenseur de chantier (20) non associé à la première porte de cabine (20.2.1) et une seconde paroi de cage (5.2) de la seconde cage d'ascenseur (5) parallèle audit second côté, une seconde porte de cabine (20.2.2) parallèle au second côté de l'ascenseur de chantier étant montée sur la cabine d'ascenseur de chantier (20.2) et au moins une ouverture d'accès (20.3.8) correspondant à la seconde porte de cabine (20.2.2) et comportant une porte de cage (20.4.8) associée étant montée sur le cadre d'ascenseur de chantier (20.1), et une plate-forme (20.8) horizontale accessible étant montée sur le cadre d'ascenseur de chantier (20.1) de l'ascenseur de chantier (20) au niveau d'un seuil de porte de l'au moins une porte de cage (20.4.8) correspondant à la seconde porte de cabine (20.2.2) dans l'espace prévu entre le second côté de l'ascenseur de chantier et la paroi intérieure (5.2) de la seconde cage d'ascenseur (5) parallèle audit second côté, par l'intermédiaire de laquelle plate-forme (20.8) l'accès à l'espace intérieur de la seconde cage d'ascenseur (5) est permis par l'intermédiaire de l'ascenseur de chantier (20).

14. Procédé selon l'une des revendications 4 à 13, dans lequel des informations concernant la position verticale actuelle de l'ascenseur de chantier (20) couplé à la plate-forme de coffrage grimpant (10.1) sont transmises à un appareil de commande (15.12) de l'installation d'ascenseur (15) pouvant être adaptée à la hauteur de bâtiment, et lesdites informations étant évaluées par ledit appareil de commande (15.12) pour la détermination d'un étage de correspondance qui est desservi en tant que station de correspondance à la fois par la cabine d'ascenseur (15.5) de l'installation d'ascenseur (15) pouvant être adaptée à la hauteur de bâtiment et par la cabine d'ascenseur de chantier (20.2) de l'ascenseur de chantier (20) pour la correspondance entre l'installation d'ascenseur (15) pouvant être adaptée à la hauteur de bâtiment et l'ascenseur de chantier (20).

15. Dispositif de chantier de construction (1), adapté à la mise en oeuvre du procédé selon les revendications 1 à 14, comprenant un bâtiment (2) se trouvant dans sa phase de construction et comportant un certain nombre d'étages (7.1-7.X+7) déjà construits actuellement et comportant au moins une première cage d'ascenseur (4) atteignant une hauteur de bâtiment actuelle, un dispositif de coffrage grimpant (10) pouvant être soulevé progressivement, disposé dans une zone actuellement la plus haute du bâtiment (2) et comprenant une plate-forme de coffrage grimpant (10.1) pour le bétonnage d'au moins une partie d'un noyau de bâtiment (3) du bâtiment (2), une installation d'ascenseur (15) installée dans la première cage d'ascenseur (11) du bâtiment (2) et pouvant être adaptée à une hauteur de bâtiment croissante, laquelle installation d'ascenseur peut être utilisée déjà pendant la phase de construction pour le transport de personnes et/ou de matériel dans la zone des étages déjà construits, et une cabine d'ascenseur (15.5) dont la hauteur d'acheminement peut être adaptée de temps en temps à une hauteur de bâtiment actuelle, principalement en déplaçant vers le haut une plate-forme de machine (15.1) comprenant une machine d'entraînement d'ascenseur (15.2), mais au moins les deux étages actuellement les plus hauts (7.X+6, 7.X+7) n'étant pas accessibles pour la cabine d'ascenseur (15.5), un ascenseur de chantier (20) étant installé temporairement dans une seconde cage d'ascenseur (5) du bâtiment (2), lequel ascenseur de chantier comprenant un cadre d'ascenseur de chantier (20.1) formant une cage d'ascenseur de l'ascenseur de chantier (20), une cabine d'ascenseur de chantier (20.2) pouvant être déplacée verticalement dans le cadre d'ascenseur de chantier (20.1) et au moins deux ouvertures d'accès (20.3.1-20.3.8) correspondant à des évidements de porte de cage (5.1.1-5.1.6) dans une paroi de cage (5.1) de la seconde cage d'ascenseur (5), **caractérisé en ce que** l'ascenseur de chantier (20) est fixé sur la plate-forme de coffrage grimpant (10.1) du dispositif de coffrage grimpant (10), **et en ce que**, dans un premier temps, des personnes et/ou du matériel peuvent être transportés par l'installation d'ascenseur (15) pouvant être adaptée à une hauteur de bâtiment jusqu'à un niveau d'étage (8.X+1-8.X+2) associé à l'une des ouvertures d'accès de l'ascenseur de chantier (20) et, dans un second temps, peuvent être transportés par l'ascenseur de chantier (20) depuis ledit niveau d'étage jusqu'à un niveau d'étage (8.X+3-8.X+7) d'un étage (7.X+3-7.X+7) situé dans la zone actuellement la plus haute du bâtiment ou jusqu'à la plate-forme de coffrage grimpant (10.1) du dispositif de coffrage grimpant (10).
